# EUROPÄISCHE PATENTSCHRIFT

(11) **EP 0 531 807 B1**
(45) Veröffentlichungstag und Bekanntmachung des Hinweises auf die Patenterteilung: **15.03.1995**
(21) Anmeldenummer: 92114585.0
(22) Anmeldetag: 27.08.1992
(51) Int. Cl.: C10L 7/00

(54) **Verfahren zur Lagerung bzw. zum Transport von flüssigen Kohlenwasserstoffen**
Process for storing and transporting liquid hydrocarbons
Procédé de stockage et de transport d'hydrocarbures liquides

(30) Priorität: 09.09.1991 DE 4129943
(43) Veröffentlichungstag der Anmeldung: 17.03.1993
(73) Patentinhaber: CASSELLA Aktiengesellschaft, D-60386 Frankfurt (DE)
(72) Erfinder: Engelhardt, Fritz, Dr., W-6000 Frankfurt am Main 60 (DE); Ebert, Gerlinde, Dr., W-6072 Dreieich, Offenthal (DE); Hoffmann, Heinz, Prof. Dr., W-8580 Bayreuth (DE); Platz, Gerhard, Prof. Dr., W-8588 Neunkirchen, Weidenberg (DE); Ritschel, Werner, Dr., Verstorben (DE)
(74) Vertreter: Muley, Ralf, Dr.

(56) Entgegenhaltungen:
- DATABASE WPI Section Ch, Week 7636, Derwent Publications Ltd., London, GB;ClassE10, AN 76-67497X

## Beschreibung

Die vorliegende Erfindung betrifft ein Verfahren zur sicheren Lagerung bzw. zum sicheren Transport von flüssigen Kohlenwasserstoffen, wobei der Kohlenwasserstoff in ein kohlenwasserstoffreiches Gel überführt wird, das nach Lagerung bzw. Transport wieder zerstört wird, sowie ein Verfahren zur Zerstörung eines kohlenwasserstoffreichen Gels.

Die Lagerung bzw. der Transport von flüssigen Kohlenwasserstoffen, beispielsweise Treibstoffen, über Straße, Schiene und auf dem Wasserwege stellt ein erhebliches Gefahrenpotential dar. So hat zum Beispiel die leichte Entzündbarkeit und Explosivität in Gemischen mit Luft in der Vergangenheit zu schweren Unglücksfällen geführt, die erhebliche Schäden verursacht haben. Darüberhinaus entstehen durch aus leckgeschlagenen Lager-oder Transportbehältern auslaufende Treibstoffe immer wieder schwere ökologische Schäden.

Aufgabe vorliegender Erfindung ist es deshalb, ein Verfahren zur gefahrlosen Lagerung bzw. zum gefahrlosen Transport von Kohlenwasserstoffen bereitzustellen.

Diese Aufgabe wird in überraschender Weise dadurch gelöst, daß die Kohlenwasserstoffe in Form von kohlenwasserstoffreichen Gelen gelagert bzw. transportiert werden.

Unter einem kohlenwasserstoffreichen Gel versteht man ein System, das aus von Tensid gebildeten Polyedern besteht, die mit Kohlenwasserstoff gefüllt sind, wobei in den schmalen Zwischenräumen zwischen den Polyedern Wasser eine kontinuierliche Phase bildet. Systeme dieser Art sind bekannt und in Angew. Chem. 100 933 (1988) und Ber. Bunsenges. Phys. Chem. 92 1158 (1988) beschrieben.

Kohlenwasserstoffreiche Gele zeichnen sich durch das Auftreten einer Fließgrenze aus. Diese Fließgrenze ist erreicht, wenn das Gel einer auferlegten Beanspruchung (Scherung, Deformation) nicht mehr standhält und zu fließen beginnt. Unterhalb der Fließgrenze weisen die Gelstrukturen Festkörpereigenschaften auf und gehorchen dem Hookeschen Gesetz. Oberhalb der Fließgrenze kommt das System im Idealfall einer newtonschen Flüssigkeit gleich. Das bedeutet, daß kohlenwasserstoffreiche Gele zwar in einfacher Weise gepumpt werden können, im Ruhezustand jedoch infolge ihrer Festkörpereigenschaften nicht fließen können. Somit können sie aus defekten Lager- oder Transportbehältern nicht austreten, eine Gefährdung der Umwelt ist nahezu ausgeschlossen.

Die vorliegende Erfindung betrifft ein Verfahren zur sicheren Lagerung bzw. zum sicheren Transport von flüssigen Kohlenwasserstoffen, das im Anspruch 1 beschrieben wird. Die Vorliegende Erfindung betrifft weiterhin ein im Anspruch 2 beschriebenen Verfahren zur Zerstörung eines kohlenwasserstoffreichen Gels.

Tensid und Wasser werden zum Kohlenwasserstoff bevorzugt in solchen Mengen gegeben, daß ein kohlenwasserstoffreiches Gel aus 70 bis 99,5 Gew% Kohlenwasserstoff, 0,01 bis 15 Gew% Tensid und 0,49 bis 15 Gew% Wasser entsteht.

Besonders bevorzugt werden Tensid und Wasser zum Kohlenwasserstoff in solchen Mengen gegeben, daß ein kohlenwasserstoffreiches Gel aus 80 bis 99,5 Gew% Kohlenwasserstoff, 0,01 bis 5 Gew% Tensid und 0,49 bis 15 Gew% Wasser entsteht.

Kohlenwasserstoffe, die für das erfindungsgemäße Verfahren besonders geeignet sind, sind n-Pentan, n-Hexan, n-Heptan, n-Oktan, n-Nonan, n-Dekan, n-Dodekan, n-Tetradekan, n-Hexadekan, Cyclohexan, Cyclooktan, Benzol, Toluol, Kerosin, Benzin, bleifreies Benzin, Heizöl, Dieselöl und Rohöl.

Zur Bildung der kohlenwasserstoffreichen Gele können anionische, kationische, amphotere oder nichtionische Tenside eingesetzt werden.

Bevorzugte anionische Tenside sind
Seifen der Formel R-CH₂-COO^{⊖}Na^{⊕}
worin R einen Kohlenwasserstoffrest mit 10 bis 20 C-Atomen bedeutet;
Alkansulfonate der Formel
worin R und R' Alkylreste mit zusammen 11 bis 17 C-Atomen bedeuten;
Alkylbenzolsulfonate bzw. -sulfate der Formel
worin n = 0 oder 1 ist
und R und R' Alkylreste mit zusammen 11 bis 13 C-Atomen bedeuten;
Olefinsulfonate der Formel R-CH₂-CH = CH-CH₂-SO₃^{⊖}Na^{⊕}
worin R Alkyl mit 10 bis 14 C-Atomen bedeutet;
Fettalkoholsulfate der Formel R-CH₂-O-SO₃^{⊖}Y^{⊕}
worin R Alkyl mit 11 bis 15 C-Atomen und
Y^{⊖} Na^{⊕} oder Triethanolamin bedeuten;
Fettalkoholpolyglykolsulfate der Formel

R-CH₂-O(C₂H₄O)ₙ-SO₃^{⊖}Na^{⊕}

worin n = 2 bis 7 ist und
R Alkyl mit 8 bis 15 C-Atomen bedeutet;
Sulfosuccinate der Formel
worin n 2 bis 6 ist und
R Alkyl mit 11 bis 13 C-Atomen bedeutet;
Fettalkoholpolyglykolphosphate der Formel

R-CH₂-O(C₂H₄O)ₙPO₃H^{⊖}Na^{⊕}

worin n 2 bis 6 ist und
R Alkyl mit 15 bis 17 C-Atomen bedeutet;
Alkanphosphonate der Formel

R-PO₃H^{⊖}Na^{⊕}

worin R Alkyl mit 12 bis 16 C-Atomen bedeutet;
oder Natriumsalze von Ölsäurederivaten wie Ölsäuresarkosid, Ölsäureisothionat oder Ölsäuremethyltaurid.

Bevorzugte kationische Tenside sind
Quartäre Ammoniumverbindungen der Formel
worin
R¹ Alkyl mit 10 bis 22 C-Atomen,
R² Alkyl mit 1 bis 12 C-Atomen oder Benzyl
R³ und R⁴ unabhängig voneinander Wasserstoff oder Methyl und
X^{⊖} Cl^{⊖}, Br^{⊖} oder CH₃SO₄^{⊖} bedeuten;
Fettamine, wie beispielsweise Kokosfettamine, Laurylfettamin, Oleylfettamin, Stearylfettamin, Talgfettamin, Dimethylfettamine oder kettenreine primäre Alkylamine mit 8 bis 22 C-Atomen;
Ammoniumborat-Betain auf Basis Didecylamin;
Stearyl-N-acylamido-N-methyl-imidazolinium-chloride der Formel
Alkenylbernsteinsäurederivate der Formeln
worin R jeweils iso-C₁₈H₃₅ oder Polybutenyl bedeuten.

Bevorzugte amphotere Tenside sind beispielsweise
Alkylbetaine der Formel
worin R Alkyl mit 12 bis 14 C-Atomen bedeutet;
N-Carboxyethyl-N-alkylamido-ethylglycinate der Formel
worin R Alkyl mit 11 bis 13 C-Atomen bedeutet;
N-Alkylamido-propyl-N-dimethylaminoxide der Formel
worin R Alkyl mit 11 bis 13 C-Atomen bedeutet;
Bevorzugte nichtionische Tenside sind beispielsweise
1,4-Sorbitanfettsäureester der Formel
worin R Alkyl mit 11 bis 17 C-Atomen bedeutet;
Fettalkoholpolyglykolether der Formel

R-O(CH₂-CH₂-O)ₙH

worin n = 3 bis 15 ist und R geradkettiges oder verzweigtes Alkyl mit 9 bis 19 C-Atomen bedeutet;
Alkylphenolpolyglykolether der Formel
worin n = 3 bis 15 ist und R und R' Alkyl mit zusammen 7 bis 11 C-Atomen bedeuten.

Nach erfolgter Lagerung bzw. Transport muß der flüssige Kohlenwasserstoff wieder zurückgewonnen, das heißt die Gelstruktur zerstört werden.

Dies geschieht durch eine Behandlung mit mechanischen Wellen, durch Anlegen eines Unterdrucks bzw. Vakuums oder, falls das kohlenwasserstoffreiche Gel mit Hilfe eines ionischen Tensids gebildet ist, durch Zugabe einer entgegengesetzt geladenen Substanz.

Unter mechanischen Wellen werden insbesondere Druckwellen hoher Frequenz, also beispielsweise Ultraschall verstanden. Bei der Zerstörung der Gelstruktur durch Ultraschall beginnt bereits nach wenigen Sekunden die Kohlenwasserstoffphase aus dem Gelverband auszutreten. Die Auftrennung ist beendet, wenn zwei dünnflüssige Phasen nebeneinander vorliegen. Dies ist in der Regel nach etwa 30 Sekunden der Fall.

Bei der Zerstörung der Gelstruktur durch Anlegen eines Unterdrucks bzw. Vakuums ist der bevorzugte Bereich selbstverständlich vom Siedepunkt des Kohlenwasserstoffs abhängig. Üblicherweise ist ein Vakuum bis zu 0,1 Torr vorteilhaft.

Bei der Zerstörung von mit ionischen Tensiden gebildeten Gelstrukturen werden bevorzugt entgegengesetzt geladene Tenside oder Polymere bzw. Copolymere eingesetzt.

Im Falle der Zerstörung von Gelstrukturen auf Basis kationischer Tenside werden besonders bevorzugt die oben genannten anionischen Tenside eingesetzt.

Besonders bevorzugte Polymere mit anionischen Gruppen sind beispielsweise

Polyacrylate, bestehend aus Grundelementen der Formel
die auch vernetzt und/oder ganz oder teilweise neutralisiert sein können;
Poly-2-Acrylamido-2-methyl-propansulfonsäuren, bestehend aus Grundelementen der Formel
die auch vernetzt und/oder ganz oder teilweise neutralisiert sein können;
oder Poly-Vinylphosphonsäuren, bestehend aus Grundelementen der Formel
die auch vernetzt und/oder ganz oder teilweise neutralisiert sein können.

Bevorzugt sind auch Mischungen der genannten Polymeren bzw. Polymere, die mehrere der genannten Grundelemente enthalten. Einsetzbar sind auch Polymere, die beispielsweise aus den oben genannten Grundelementen mit negativer Ladung, sowie solchen mit positiver Ladung bestehen.

Ganz besonders bevorzugt ist vernetzte, teilneutralisierte Polyacrylsäure. Diese hat überdies den Vorteil, daß sie aufgrund ihrer, enormen Aufnahmekapazität für Wasser die wäßrige Phase des zu zerstörenden Gels quantitativ binden kann. Aufgrund dieser Aufnahmekapazität für Wasser kann vernetzte, teilneutralisierte Polyacrylsäure nicht nur Gelstrukturen auf Basis kationischer Tenside, sonder auch solche auf Basis anionischer, amphoterer oder nichtionischer Tenside zerstören.

Im Falle der Zerstörung von Gelstrukturen auf Basis anionischer Tenside werden besonders bevorzugt die oben genannten kationischen Tenside eingesetzt.

Besonders bevorzugte Polymere mit kationischen Gruppen sind beispielsweise
Poly-Diallyl-dimethyl-ammonium-chlorid, das auch vernetzt und/oder ganz oder teilweise neutralisiert sein kann oder Poly-Methacrylsäure-2-dimethylaminoethylester bestehend aus Grundelementen der Formel
die auch vernetzt und/oder ganz oder teilweise neutralisiert sein können.

Bevorzugt sind auch Mischungen der genannten Polymeren bzw. Polymere, die beide genannten Grundelemente enthalten. Einsetzbar sind auch Polymere, die beispielsweise aus den oben genannten Grundelementen mit positiver Ladung, sowie solchen mit negativer Ladung bestehen.

Die Zerstörung der Gelstruktur wird in einfacher Weise so durchgeführt, daß das Tensid oder Polymer als solches oder in einem geeigneten Lösungsmittel gelöst zu der Gelstruktur gegeben und kurz geschüttelt wird. Der Gelzerfall setzt dann spontan ein und ist um so schneller je höher die Gegenionkonzentration ist.

Sinnvolle Gelzerfallsgeschwindigkeiten werden ja nach System dann erreicht, wenn pro g im Gelb enthaltenes Tensid 0,2 bis 25 g, bevorzugt 0,4 bis 5 g an entgegengesetzt geladenem Tensid bzw. Polymer zugesetzt werden.

Geeignete Lösungsmittel, in denen das zur Gelzerstörung eingesetzte Tensid oder Polymer gelöst werden kann, sind beispielsweise Xylol, Wasser oder Alkohole.

Die Konzentrationen der Tenside in den Lösungsmitteln sind unkritisch, betragen aber bevorzugt von 30 Gew% bis zur Sättigung der Lösung. Falls der zu lagernde bzw. zu transportierende Kohlenwasserstoff ein Treibstoff oder Schmieröl ist, ist es besonders vorteilhaft, wenn sowohl zur Gelbildung als auch zur Gelzerstörung Tenside ausgewählt werden, die als Additiv im Kohlenwasserstoff verbleiben können. Beispielsweise sind Sulfonate als Detergent-Additive und Alkenylbernsteinsäure-imidoamine als Dispersant-Additive bekannt (J. Raddatz, W.S. Bartz, 5. Int. Koll. 14. - 16.1.1986, Technische Akademie Esslingen "Additive für Schmierstoffe und Arbeitsflüssigkeiten"). Auch Succinimide sind als Öl- und Treibstoffadditive bekannt (siehe z. B. EP 198 690, US 4,614,603, EP 119 675, DE 3 814 601 oder EP 295 789).

### Beispiel 1

### a) Herstellung

1g Natrium-dodecylsulfat wurden in 9 g Wasser gelöst und in einem Erlenmeyer-Weithalskolben vorgelegt. Bei Raumtemperatur wurden unter kräftigem Rühren mittels eines Magnetrührers 400 g Ligroin zugegeben. Dabei bildete sich ein kohlenwasserstoffreiches Gelsystem.

### b)Pumpversuche

Mit diesem Gelsystem wurden Pumpversuche mit Hilfe einer Ika-Schlauchpumpe durchgeführt. Der Durchmesser des verwendeten Polyethylen-Schlauches betrug 4 mm. Die Pumpbarkeit wurde als Menge Gel festgehalten, das nach einer definierten Zeiteinheit von Gefäß A nach Gefäß B umgepumpt wurde. Die Meßergebnisse aus 5 minütiger Versuchsdauer bei unterschiedlicher Pumpgeschwindigkeit sind nachfolgend zusammengefaßt:

| Geschwindigkeitsstufe | Versuchsdauer | gepumpte Gelmenge |
|---|---|---|
| 10 | 5 min | 3,8 g |
| 10 | 5 min | 3,7 g |
| 20 | 5 min | 4,4 g |
| 20 | 5 min | 4,1 g |
| 20 | 5 min | 2,9 g |
| 20 | 5 min | 3,8 g |
| 20 | 5 min | 3,9 g |
| 20 | 5 min | 3,8 g |
| 30 | 5 min | 4,4 g |
| 30 | 5 min | 4,3 g |
| 30 | 5 min | 4,3 g |
| 30 | 5 min | 4,5 g |
| 40 | 5 min | 4,2 g |
| 40 | 5 min | 4,5 g |
| 40 | 5 min | 3,8 g |

Zusammenfassend kann man feststellen, daß sich die Pumpleistung aufgrund der Viskoelastizität der Gelsysteme als unabhängig von der Pumpgeschwindigkeit erweist.

### c) Lagerung und Transport

In einem Beobachtungszeitraum von sechs Monaten konnten keine Veränderungen in der Konsistenz oder im rheologischen Verhalten des Gelsystems festgestellt werden. Eine permanente Scherung bzw. eine kräftige Schüttelbewegung beim Transport auf Schiene und Straße hat keinen Einfluß auf die Gelstabilität.

### d) Gelzerstörung durch Ultraschall

In einer Versuchsreihe wurden jeweils 50 g Gel der unter 1a beschriebenen Zusammensetzung mit dem Ultraschallgerät Sonifier Cell Disruptor B-30 unter Einsatz unterschiedlicher Energiestufen zerstört. Festgehalten wurde der Zeitpunkt vollständiger Strukturzerstörung:

| Energiestufe | Dauer bis zur Zerstörung |
|---|---|
| Stufe 10 | 1 sec |
| Stufe 8 | 10 sec |
| Stufe 6 | 35 sec |
| Stufe 4 | 197 sec |
| Stufe 3 | 390 sec |

### e) Gelzerstörung durch Anlegen eines Vakuums

50 g des nach Beispiel 1a hergestellten Gels wurden in einem 1 Liter-Einhalskolben über Vakuumregler und Kühlfalle mit einer Ölpumpe verbunden. Bei einem Vakuum von 0.6 mm Hg setzte der Gelzerfall bei Erwärmung des Kolbens mittels eines Thermostatenbades auf eine Geltemperatur von 30 bis 40°C binnen 5 Minuten ein und war nach kurzer Zeit beendet.

### f) Gelzerstörung durch Zugabe eines kationischen Tensids

100 g des nach Beispiel 1a hergestellten Gels wurden in einem 500 ml-Erlenmeyer-Kolben vorgelegt und mit 600 ppm eines handelsüblichen Tensids auf Basis Kokosfettamin versetzt. Bei Durchmischung durch einfache mechanische Bewegung erfolgte der Gelzerfall spontan. Es resultierte ein System aus zwei dünnflüssigen, miteinander nicht mischbaren Phasen.

### g) Gelzerstörung durch Zugabe eines Polymers mit kationischen Gruppen

100g des nach Beispiel 1a hergestellten Gels wurden in einem 500ml-Erlenmeyer-Kolben vorgelegt und mit 4000 ppm Poly-Diallyl-dimethyl-ammoniumchlorid versetzt. Bei Durchmischung durch einfache mechanische Bewegung erfolgte der Gelzerfall spontan. Es resultierte ein System aus zwei dünnflüssigen, miteinander nicht mischbaren Phasen.

### Beispiel 2

Ein kohlenwasserstoffreiches Gel aus 1,6 g Natrium-dodecylsulfat, 6,4 g H₂O und 392 g Kerosin wurde wie in Beispiel 1a beschrieben hergestellt, wobei die Durchmischung mit Hilfe eines Vortex Genie-Mixers erfolgte.

Pumpversuche analog Beispiel 1b ergaben die folgenden Ergebnisse:

| Geschwindigkeitsstufe | Versuchsdauer | gepumpte Gelmenge |
|---|---|---|
| 10 | 5 min | 64,9 g |
| 10 | 5 min | 60,2 g |
| 10 | 5 min | 64,3 g |

Die Gelzersetzung gelang analog den Beispielen 1d bis 1g.

### Beispiel 3

Ein kohlenwasserstoffreiches Gel aus 1,6 g eines handelsüblichen nichtionischen Tensids auf Basis eines Nonylphenolpolyglykolethers, 6,4 g H₂O und 392 g Kerosin wurde wie in Beispiel 1a beschrieben hergestellt.

Pumpversuche analog Beispiel 1b ergaben die folgenden Ergebnisse:

| Geschwindigkeitsstufe | Versuchsdauer | gepumpte Gelmenge |
|---|---|---|
| 10 | 5 min | 55,4 g |
| 10 | 5 min | 58,5 g |
| 10 | 5 min | 54,4 g |

Die Gelzerstörung gelang analog den Beispielen 1d und 1e.

### Beispiel 4

Ein kohlenwasserstoffreiches Gel aus 1,6 g Natrium-dodeylsulfat, 6,4 g H₂O und 392 g Hexan wurde wie in Beispiel 1a beschrieben hergestellt.

Pumpversuche analog Beispiel 1b ergaben die folgenden Ergebnisse:

| Geschwindigkeitsstufe | Versuchsdauer | gepumpte Gelmenge |
|---|---|---|
| 10 | 5 min | 21,4 g |
| 10 | 5 min | 22,2 g |
| 10 | 5 min | 21,5 g |

Die Gelzerstörung gelang analog den Beispielen 1d bis 1g.

### Beispiel 5

Ein kohlenwasserstoffreiches Gel aus 1,6 g eines handelsüblichen kationischen Tensids auf Basis einer quartären Ammoniumverbindung, 6,4 g H₂O und 392 g Kerosin wurde wie in Beispiel 1a beschrieben herstellt.

Pumpversuche analog Beispiel 1b ergaben die folgenden Ergebnisse:

| Geschwindigkeitsstufe | Versuchsdauer | gepumpte Gelmenge |
|---|---|---|
| 10 | 5 min | 283,0 g |
| 10 | 5 min | 288,8 g |
| 10 | 5 min | 248,8 g |

Die Gelzerstörung gelang analog den Beispielen 1d bis 1g, wobei aber im Falle 1g eine vernetzte, teilneutralisierte Polyacrylsäure verwendet wurde.

Wie in den Beispielen 1 bis 5 beschrieben, wurden die kohlenwasserstoffreichen Gele der nachstehenden Beispiele 6 bis 19 aus Ligroin, anionischem Tensid und Wasser hergestellt und jeweils 41 g mit der angegebenen Menge an kationischem Tensid zerstört. Folgende kationischen Tenside wurden verwendet:

Wie in den Beispielen 1 bis 5 beschrieben, wurden die kohlenwasserstoffreichen Gele der nachstehenden Beispiele 20 bis 36 aus Ligroin, kationischem Tensid und Wasser hergestellt und jeweils 1 g mit der angegebenen Menge an anionischem Tensid zerstört.

Wie in den Beispielen 1 bis 5 beschrieben, wurden die kohlenwasserstoffreichen Gele der nachstehenden Beispiele 37 bis 50 aus Ligroin, Tensid und Wasser hergestellt und jeweils 1 g mit der angegebenen Menge eines entgegengesetzt geladenen Polymeren zerstört.

Folgende Polymere wurden eingesetzt:
- Polymer 1:: Polyacrylat
- Polymer 2:: Poly-Dialkyl-dimethyl-ammoniumchlorid
- Polymer 3:: Poly-2-Acrylamido-2-methyl-propansulfonsäure
- Polymer 4:: Poly-Vinylphosphonsäure
- Polymer 5:: Poly-Methacrylsäure-2-dimethylaminoethylester

## Patentansprüche

1. Verfahren zur sicheren Lagerung bzw. zum sicheren Transport von flüssigen Kohlenwasserstoffen durch
a) Überführung des Kohlenwasserstoffs in ein kohlenwasserstoffreiches Gel durch Zugabe eines Tensids und Wasser und
b) Zerstörung des kohlenwasserstoffreichen Gels nach erfolgter Lagerung bzw. Transport,
dadurch gekennzeichnet, daß das kohlenwasserstoffreiche Gelt zerstört wird durch Behandlung mit mechanischen Wellen, Anlegen eines Unterdrucks bzw. Vakuums oder, falls das kohlenwasserstoffreiche Gel mit Hilfe eines ionischen Tensids gebildet ist, durch Zugabe entgegengesetzt geladener Tenside oder Polymere bzw. Copolymere.

2. Verfahren zur Zerstörung eines kohlenwasserstoffreichen Gels durch Behandlung mit mechanischen Wellen, Anlegen eines Unterdrucks bzw. Vakuums oder, falls das kohlenwasserstoffreiche Gel mit Hilfe eines ionischen Tensids gebildet ist, durch Zugabe entgegengesetzt geladener Tenside oder Polymere bzw. Copolymere.

3. Verfahren gemäß Anspruch 1 und/oder 2, dadurch gekennzeichnet, daß das kohlenwasserstoffreiche Gel aus 70 bis 99,5 Gew% Kohlenwasserstoff, 0,01 bis 15 Gew% Tensid und 0,49 bis 15 Gew% Wasser besteht.

4. Verfahren gemäß einem oder mehreren der Ansprüche 1 bis 3, dadurch gekennzeichnet, daß das kohlenwasserstoffreiche Gel aus 80 bis 99,5 Gew% Kohlenwasserstoff, 0,01 bis 5 Gew% Tensid und 0,49 bis 15 Gew% Wasser besteht.

5. Verfahren gemäß einem oder mehreren der Ansprüche 1 bis 4, dadurch gekennzeichnet, daß als Kohlenwasserstoffe n-Pentan, n-Hexan, n-Heptan, n-Oktan, n-Nonan, n-Dekan, n-Dodekan, n-Tetradekan, n-Hexadekan, Cyclohexan, Cyclooktan, Benzol, Toluol, Kerosin, Benzin, bleifreies Benzin, Heizöl, Dieselöl oder Rohöl eingesetzt werden.

6. Verfahren gemäß einem oder mehreren der Ansprüche 1 bis 5, dadurch gekennzeichnet, daß als Tenside anionische, kationische, amphotere oder nichtionische Tenside eingesetzt werden.

## Claims

1. Process for the safe storage and the safe transportation of liquid hydrocarbons by
a) converting the hydrocarbon into a hydrocarbon-rich gel by addition of a surfactant and water and
b) breaking down the hydrocarbon-rich gel after storage or transportation has taken place, characterised in that the hydrocarbon-rich gel is broken down by treatment with mechanical waves, application of a reduced pressure or vacuum or, if the hydrocarbon-rich gel is formed with the aid of an ionic surfactant, by addition of oppositely charged surfactants or polymers or copolymers.

2. Process of breaking down a hydrocarbon-rich gel by treatment with mechanical waves, application of a reduced pressure or vacuum or, if the hydrocarbon-rich gel is formed with the aid of an ionic surfactant, by addition of oppositely charged surfactants or polymers or copolymers.

3. Process according to Claim 1 and/or 2, characterised in that the hydrocarbon-rich gel consists of 70 to 99.5 % by weight of hydrocarbon, 0.01 to 15 % by weight of surfactant and 0.49 to 15 % by weight of water.

4. Process according to one or more of Claims 1 to 3 characterised in that the hydrocarbon-rich gel consists of 80 to 99.5 by weight of hydrocarbon, 0.01 to 5 % by weight of surfactant and 0.49 to 15 % by weight of water.

5. Process according to one or more of Claims 1 to 4, characterised in that n-pentane, n-hexane, n-heptane, n-octane, n-nonane, n-decane, n-dodecane, n-tetradecane, n-hexadecane, cyclohexane, cyclooctane, benzene, toluene, kerosene, petrol, lead-free petrol, heating oil, diesel oil or crude oil are employed as the hydrocarbons.

6. Process according to one or more of Claims 1 to 5, characterised in that anionic, cationic, amphoteric or non-ionic surfactants are employed as the surfactant.

## Revendications

1. Procédé pour le stockage sans risque, respectivement pour le transport sans risque, d'hydrocarbures liquides par
a) transformation de l'hydrocarbure en un gel riche en hydrocarbures par addition d'un agent tensio-actif et d'eau et
b) destruction du gel riche en hydrocarbures après stockage, respectivement transport, effectué,
caractérisé en ce qu'on détruit le gel riche en hydrocarbures par traitement avec des ondes mécaniques, par application d'une pression réduite, respectivement du vide ou, si le gel riche en hydrocarbures est formé à l'aide d'un agent tensio-actif ionique, par addition de polymères, respectivement de copolymères, ou d'agents tensio-actifs de charge opposée.

2. Procédé pour la destruction d'un gel riche en hydrocarbures par traitement avec des ondes mécaniques, par application d'une pression réduite, respectivement du vide, ou si le gel est formé à l'aide d'un agent tensio-actif ionique, par addition de polymères, respectivement de copolymères, ou d'agents tensio-actifs de charge opposée.

3. Procédé selon la revendication 1 et/ou 2, caractérisé en ce que le gel riche en hydrocarbures se compose de 70 à 99,5 % en poids d'hydrocarbures, de 0,01 à 15% en poids d'agent tensio-actif et de 0,49 à 15% en poids d'eau.

4. Procédé selon une ou plusieurs des revendications 1 à 3, caractérisé en ce que le gel riche en hydrocarbures se compose de 80 à 99,5% en poids d'hydrocarbures, de 0,01 à 5% en poids d'agent tensio-actif et de 0,49 à 15% en poids d'eau.

5. Procédé selon une ou plusieurs des revendications 1 à 4, caractérisé en ce qu'on utilise en tant qu'hydrocarbures les n-pentane, n-hexane, n-heptane, n-octane, n-nonane, n-décane, n-dodécane, n-tétradécane, n-hexadécane, cyclohexane, cyclooctane, benzène, toluène, kérosène, essence, essence sans plomb, fioule de chauffage, carburant diesel ou pétrole brut.

6. Procédé selon une ou plusieurs des revendications 1 à 5, caractérisé en ce qu'on utilise en tant qu'agents tensio-actifs des agents tensio-actifs anioniques, cationiques, amphotères ou non ioniques.
